# EUROPÄISCHE PATENTSCHRIFT

(11) **EP 1 383 101 B1**
(45) Veröffentlichungstag und Bekanntmachung des Hinweises auf die Patenterteilung: **30.05.2007**
(21) Anmeldenummer: 02015992.7
(22) Anmeldetag: 18.07.2002
(51) Int. Cl.: G09F 13/04

(54) **Hinterleuchtbare Anzeige**
Back illuminated display
Dispositif d'affichage rétroéclairé

(43) Veröffentlichungstag der Anmeldung: 21.01.2004
(73) Patentinhaber: Goodrich Lighting Systems GmbH, 59557 Lippstadt (DE)
(72) Erfinder: Brölemann, Rolf, 33154 Salzkotten (DE)
(74) Vertreter: Hilleringmann, Jochen

(56) Entgegenhaltungen:
- EP-A- 0 547 943
- US-A- 5 263 271
- US-A1- 2001 053 071
- PATENT ABSTRACTS OF JAPAN vol. 1998, no. 04, 31. März 1998 (1998-03-31) & JP 09 311650 A (SANYO ELECTRIC CO LTD), 2. Dezember 1997 (1997-12-02)

## Beschreibung

Die Erfindung betrifft eine hinterleuchtbare Anzeige, wie sie beispielsweise als Hinweisleuchte in Gebäuden oder Fahrzeugen und insbesondere in Flugzeugen eingesetzt wird.

In einer Vielzahl von Applikationen werden Informationen optisch angezeigt, und zwar über hinterleuchtbare Anzeigeflächen. Derartige hinterleuchtbare Anzeigen, siehe zum Beispiel Dokument US 5263271 das als nächstliegender Stand der Technik gegenüber dem Gegenstand des Anspruchs 1 angesehen wird, finden sich beispielsweise in Flugzeugen zur Anzeige, ob die Toiletten besetzt sind oder nicht oder zur Darstellung der Anschnall- bzw. Nichtraucherzeichen. Die beiden letztgenannten optischen Anzeigen befinden sich unmittelbar oberhalb der Passagiere und sind Bestandteil der sogenannten Passenger-Service-Units (PSU).

Hinterleuchtbare Anzeigeflächen bestehen im Regelfall aus einem transparenten Kunststoffmaterial als Blendenelement, auf dessen Vorderseite zur Darstellung der Symbole o.dgl. Anzeigeinformationen gedruckt sind. Über diese bedruckte, Vorderseite ist dann ein lichtundurchlässiger Lack aufgetragen, der im Bereich der Symbole freigelegt ist. Die gesamte Vorderseite des Blendenelements wird dann anschließend mit transluzenter Farbe lackiert. Aufgrund dieses Farbschichtenauftrages sollen die Symbolfelder dann, wenn sie nicht hinterleuchtet sind, für den Betrachter kaum und im Idealfall nicht erkennbar sein.

Allerdings hat sich in der Praxis herausgestellt, dass die wegen der Auftragung der diversen Lackschichten strukturierte Vorderseite der Blendenelemente aufgrund von Schattenwirkungen des Umgebungslichts doch relativ deutlich sichtbar sind, wenn die Symbolfelder nicht hinterleuchtet sind. Dies wird als ästhetisch wenig ansprechend empfunden.

Ferner ist es im Stand der Technik bekannt, bedruckte Folien an der Vorderseite der Frontblende von Bedieneinheiten zu verwenden, wobei diese Folien mit Kunststoff hinterspült sind. Die Folien sind mit einer lichtundurchlässigen Farbe bedruckt und lediglich im Bereich des zu hinterleuchtenden Symbolbereiches lichtdurchlässig. Diese Symbolbereiche sollen auch ohne Hinterleuchtung, z. B. bei Tageslicht, optisch wahrnehmbar sein.

Eine Aufgabe der Erfindung ist es, das optische Erscheinungsbild einer hinterleuchtbaren Anzeige zu verbessern, und zwar insbesondere dann, wenn die Anzeige nicht hinterleuchtet ist.

Zur Lösung dieser Aufgabe wird mit der Erfindung eine hinterleuchtbare Anzeige vorgeschlagen, die versehen ist
- mit einem Blendenelement, das eine Vorderseite mit mindestens einem hinterleuchtbaren Symbolfeld und eine der Vorderseite abgewandte Rückseite aufweist,
- wobei die Vorderseite von einer mit einer transluzenten Farbe versehenen transparenten Kunststofffolie gebildet ist und
- wobei die Rückseite durch Hinterspritzen von Kunststoff-Spritzgussmaterial gegen die Kunststofffolie gebildet ist und dieses Kunststoff-Spritzgussmaterial die Kunststofflolie unter Freihaltung des mindestens einen Symbolfeldes lichtundurchlässig bedeckt.

Die erfindungsgemäße hinterleuchtbare Anzeige ist zweiteilig aufgebaut und umfasst eine die Vorderseite des Blendenelements bildende transparente Kunststofffolie, die mit lichtundurchlässigem Kunststoff-Spritzgussmaterial hinterspritzt ist. Dieser Herstellungsprozess erfolgt beispielsweise in einem Einsatz-Spritzgusswerkzeug, wobei als Einsatzteil die transparente Kunststorffolie dient. Diese Kunststofffolie ist auf der dem hinterspritzten Kunststoff-Spritzgussmaterial abgewandten (Vorder-) Seite mit transluzenter Farbe versehen. Auf ihrer Rückseite liegt die Kunststofffolie im Bereich des mindestens einen Symbolfeldes frei.

Durch den erfindungsgemäßen Aufbau des Blendenelements weist dieses eine ebene und damit nicht strukturierte Vorderseite auf, die von der Folie gebildet wird. Folien lassen sich technisch wesentlich einfacher und genauer bedrucken als die Oberfläche von nicht blattförmigem Gut. Denn die Drucktechniken können insbesondere mit Vorteil bei flachen Bogen- oder Baumaterialien eingesetzt werden, ohne dass die Druckfarben optisch erkennbar auftragen. Dadurch sind die Symbolfelder im nicht hinterleuchteten Zustand der Anzeige nicht erkennbar. Die transparente Kunststofffolie ist derart dünn, dass über die Symbolfelder von der Rückseite des Blendenelements aus eingespeistes Hinterleuchtungslicht an den Seitenkanten der Kunststofffolie optisch nicht mehr wahrnehmbar austritt. Die durch die transparente Kunststofffolie notwendigerweise gegebene Lichtleitung zur Außenkante der Folie ist also optisch nicht wahrnehmbar.

In vorteilhafter Weiterbildung der Erfindung ist vorgesehen, dass die Kunststofffolie innerhalb des mindestens einen Symbolfeldes zur Erzeugung eines graphischen Symbols, eines Buchstaben- und/oder Zahlensymbols oder eines anderen Anzeigesymbols bedruckt ist, und zwar insbesondere im Siebdruckverfahren. In diesem Zusammenhang sei angemerkt, dass das Wort "bedrucken" recht allgemein zu verstehen und nicht auf einen Bedruckungsvorgang im eigentlichen Sinne beschränkt ist. Allerdings hat sich herausgestellt, dass ein Siebdruck besonders vorteilhaft im Hinblick auf ein homogenes Druckbild ist.

Je nach der optisch anzuzeigenden Information ist es erforderlich, dass ein Symbolfeld der hinterleuchtbaren Anzeige in unterschiedlichen Farben hinterleuchtet werden muss. Dies ist beispielsweise im Flugzeug beim Nichtraucher-Zeichen der Fall, das eine stilisierte Zigarettendarstellung und z.B. ein Kreuz mit roten Balken aufweist. Zur Abschattung der mit unterschiedlicher Farbe zur hinterleuchtenden Bereiche des Symbolfeldes ist es von Vorteil, wenn innerhalb des Symbolfeldes von der Rückseite der Kunststofffolie mindestens ein aus dem Kunststoff-Spritzgussmaterial bestehender Lichtabschattungssteg absteht.

Alternativ kann zur Erzeugung von unterschiedlichen Farben innerhalb der Symbolfelder auch die Folie mit unterschiedlicher Farbe bedruckt sein und das gesamte Symbolfeld mit Hinterleuchtungslicht der gleichen Farbe, z. B. weiß, hinterleuchtet werden.

Gemäß einer Variante der erfindungsgemäßen hinterleuchtbaren Anzeige ist diese versehen mit
- einem Blendenelement, das eine Vorderseite mit mindestens einem hinterleuchtbaren Symbolfeld und eine der Vorderseite abgewandte Rückseite aufweist,
- wobei die Vorderseite von einer mit einer transluzenten Farbe versehenen transparenten Kunststofffolie gebildet ist und
- wobei die Rückseite durch ganzflächiges Hinterspritzen von lichtdurchlässigem Kunststoff-Spritzgussmaterial gegen die Kunststofffolie gebildet ist.

Im Unterschied zu den oben beschriebenen Ausgestaltungen der Erfindung weist die hier zu beschreibende Variante ein lichtdurchlässiges Kunststoff-Spritzgussmaterial auf, das vollflächig an der Rückseite der Folie angrenzt. Die Folie weist durch Bedruckung auf ihrer Vorder- und/oder Rückseite erzeugte lichtdurchlässige Symbolfelder auf und ist an ihrer Vorderseite mit transluzenter Farbe versehen. Damit werden mit dieser Variante der Erfindung sämtliche oben bereits genannten Vorteile erzielt, was die optische Wahrnehmbarkeit der Anzeige anbelangt.

Die Erfindung wird nachfolgend anhand der Zeichnung, in der ein Querschnitt durch eine hinterleuchtbare Anzeige wiedergegeben ist, näher erläutert.

In diesem Ausführungsbeispiel ist in die Öffnung 10 einer Wand 11 ein hinterleuchtbares Einsatzteil 12 eingeclipst, das ein Blendenelement 14 aus einem Kunststoffmaterial und ein Gehäuseteil 15 aufweist. Dieses Blendenelement 14 weist eine transparente Kunststofffolie 16 auf, deren die Vorderseite 18 des Blendenelements 14 bildende eine Seite mit einer transluzenten Farbschicht 20 versehen ist. Die Folie 16 ist mit Kunststoff-Spritzgussmaterial hinterspritzt und zwar zur Herstellung eines von der Rückseite 22 des Blendenelements 14 abstehenden umlaufenden Randes 24. Dieses Kunststoff-Spritzgussmaterial bedeckt die Rückseite der Folie 16 mit Ausnahme von Symbolfeldern 26,28.

Hinter dem Blendenelement 14 ist innerhalb des Gehäuseteils 15 eine Leiterplatine 30 angeordnet, die Leuchtdioden 32,34 zum Hinterleuchten der Symbolfelder 26,28 aufweist. Innerhalb der Symbolfelder 26,28 ist die Folie 16 beispielsweise im Siebdruckverfahren bedruckt.

Die Kunststofffolie 16 besteht beispielsweise aus transparentem Polycarbonat (PC), während es sich bei dem hinterspritzten Kunststoff-Spritzgussmaterial um eine nicht lichtdurchlässige Formmasse handelt. Das Blendenelement 14 wird in einem Spritzgusswerkzeug hergestellt, in das vor dem Einspritzen des Spritzgussmaterials die transparente Kunststofffolie 16 eingelegt wird.

Wie anhand der Zeichnung zu erkennen ist, befinden sich an der Rückseite des Blendenelements 14 Lichtabschattungsstege 36, die innerhalb des Symbolfeldes 28 von dem Blendenelement 14 abstehen und bis zur Platine 30 reichen. Durch diese Lichtabschattungsstege wird erreicht, dass das Licht der Leuchtdiode 34 nicht aus dem durch die Lichtabschattungsstege 36 definierten Bereich seitlich herausgelangt. Damit ist innerhalb des Symbolfeldes 28 eine Trennung des Lichts der Leuchtdiode 34 von demjenigen der Leuchtdioden 32 gegeben.

## Patentansprüche

1. Hinterleuchtbare Anzeige mit
- einem Blendenelement (14), das eine Vorderseite (18) mit mindestens einem hinterleuchtbaren Symbolfeld (26,28) und eine der Vorderseite (18) abgewandte Rückseite (22) aufweist,
- wobei die Vorderseite (18) von einer mit einer transluzenten Farbe (20) versehenen transparenten Kunststofffolie (16) gebildet ist und
- wobei die Rückseite (22) durch Hinterspritzen von Kunststoff-Spritzgussmaterial gegen die Kunststofffolie (16) gebildet ist und dieses Kunststoff-Spritzgussmaterial die Kunststofffolie (16) unter Freihaltung des mindestens einen Symbolfeldes (26,28) lichtundurchlässig bedeckt.

2. Hinterleuchtbare Anzeige nach Anspruch 1, **dadurch gekennzeichnet, dass** die Kunststofffolie (16) innerhalb des mindestens einen Symbolfeldes (26,28) zur Erzeugung eines graphischen Symbols, eines Buchstaben- und/oder Zahlensymbols o.dgl. Anzeigesymbols bedruckt ist.

3. Hinterleuchtbare Anzeige nach Anspruch 2, **dadurch gekennzeichnet, dass** die Bedruckung auf der Vorderseite (18) der Kunststofffolie (16) aufgebracht ist.

4. Hinterleuchtbare Anzeige nach Anspruch 3, **dadurch gekennzeichnet, dass** die Bedruckung unterschiedliche Farben aufweist.

5. Hinterleuchtbare Anzeige nach Anspruch 4, **dadurch gekennzeichnet, dass** das mindestens eine Symbolfeld (26,28) mit einfarbigem Licht hinterleuchtbar ist.

6. Hinterleuchtbare Anzeige nach Anspruch 3, **dadurch gekennzeichnet, dass** die Bedruckung einfarbig ist.

7. Hinterleuchtbare Anzeige nach Anspruch 3 und 6, **dadurch gekennzeichnet, dass** innerhalb des mindestens einen Symbolfeldes (28) von der Rückseite (22) der Kunststofffolie (16) mindestens ein aus dem Kunststoff-Spritzgussmaterial bestehender Lichtabschattungssteg (36) absteht.

8. Hinterleuchtbare Anzeige nach Anspruch 7, **dadurch gekennzeichnet, dass** die durch den mindestens einen Lichtabschattungssteg (36) getrennten Bereiche des mindestens einen Symbolfeldes (28) mit Licht unterschiedlicher Farbe hinterleuchtbar sind.

9. Hinterleuchtbare Anzeige mit
- einem Blendenelement (14), das eine Vorderseite (18) mit mindestens einem hinterleuchtbaren Symbolfeld (26,28) und eine der Vorderseite (18) abgewandte Rückseite (22) aufweist,
- wobei die Vorderseite (18) von einer mit einer transluzenten Farbe (20) versehenen transparenten Kunststofffolie (16) gebildet ist und
- wobei die Rückseite (22) durch ganzflächiges Hinterspritzen von lichtdurchlässigem Kunststoff-Spritzgussmaterial gegen die Kunststofffolie gebildet ist.

10. Hinterleuchtbare Anzeige nach Anspruch 9, **dadurch gekennzeichnet, dass** die Kunststofffolie (16) innerhalb des mindestens einen Symbolfeldes (26,28) zur Erzeugung eines graphischen Symbols, eines Buchstaben- und/oder Zahlensymbols o.dgl. Anzeigesymbols bedruckt ist.

11. Hinterleuchtbare Anzeige nach Anspruch 10, **dadurch gekennzeichnet, dass** die Bedruckung auf der Vorderseite (18) der Kunststofffolie (16) aufgebracht ist.

12. Hinterleuchtbare Anzeige nach Anspruch 11, **dadurch gekennzeichnet, dass** die Bedruckung unterschiedliche Farben aufweist.

13. Hinterleuchtbare Anzeige nach Anspruch 12, **dadurch gekennzeichnet, dass** das mindestens eine Symbolfeld (26,28) mit einfarbigem Licht hinterleuchtbar ist.

## Claims

1. A sign adapted to be backlit, comprising
- a cover element (14) having a front side (18) with at least one symbol field (26,28) adapted to be backlit and a rear side (22) facing away from the front side (18),
- the front side (18) being formed by a transparent plastic sheet (16) provided with a translucent color (20), and
- the rear side (22) being formed by injecting transparent plastic injection molding material from behind against the plastic sheet (16) and this plastic injection molding material opaquely covering the plastic sheet (16) while sparing the at least one symbol field (26,28).

2. The sign adapted to be backlit according to claim 1, **characterized in that** the plastic sheet (16) is printed within the at least one symbol field (26,28) for producing a graphic symbol, a letter symbol and/or numeral or the like indication symbol.

3. The sign adapted to be backlit according to claim 2, **characterized in that** the printing is applied on the front side (18) of the plastic sheet (16).

4. The sign adapted to be backlit according to claim 3, **characterized in that** the printing has different colors.

5. The sign adapted to be backlit according to claim 4, **characterized in that** the at least one symbol field (26,28) is adapted to be backlit with monochrome light.

6. The sign adapted to be backlit according to claim 3, **characterized in that** the printing is monochrome.

7. The sign adapted to be backlit according to claim 3 and 6, **characterized in that** at least one light shading web (36) consisting of the plastic injection molding material projects from the rear side (22) of the plastic sheet (16) within the at least one symbol field (28).

8. The sign adapted to be backlit according to claim 7, **characterized in that** the areas of the at least one symbol field (28) separated by the at least one light shading web (36) are adapted to be backlit with light of different color.

9. A sign adapted to be backlit, comprising
- a cover element (14) having a front side (18) with at least one symbol field (26,28) adapted to be backlit and a rear side (22) facing away from the front side (18),
- the front side (18) being formed by a transparent plastic sheet (16) provided with a translucent color (20), and
- the rear side (22) being formed by injecting transparent plastic injection molding material from behind against the plastic sheet over the entire surface thereof.

10. The sign adapted to be backlit according to claim 9, **characterized in that** the plastic sheet (16) is printed within the at least one symbol field (26,28) for producing a graphic symbol, a letter symbol and/or numeral or the like indication symbol.

11. The sign adapted to be backlit according to claim 10, **characterized in that** the printing is applied on the front side (18) of the plastic sheet (16).

12. The sign adapted to be backlit according to claim 11, **characterized in that** the printing has different colors.

13. The sign adapted to be backlit according to claim 12, **characterized in that** the at least one symbol field (26,28) is adapted to be backlit with monochrome light.

## Revendications

1. Dispositif d'affichage pouvant être rétro-éclairé comportant
- un élément d'écran (14) présentant une face avant (18) avec au moins un champ à symbole (26, 28) pouvant être rétro-éclairé ainsi qu'une face arrière (22) opposée à la face avant (18),
- la face avant (18) étant formée par une feuille en matière plastique (16) transparente, munie d'une peinture translucide (20) et
- la face arrière (22) étant formée par injection de matière plastique moulée par injection contre le film en matière plastique (16), et cette matière plastique moulée par injection couvrant de façon opaque la feuille en matière plastique (16) en laissant libre au moins un champ à symbole (26, 28).

2. Dispositif d'affichage pouvant être rétro-éclairé selon la revendication 1, **caractérisé en ce que** la feuille en matière plastique (16) est imprimée à l'intérieur d'au moins un champ à symbole (26, 28) pour la production d'un symbole graphique, d'un symbole alphabétique et/ou numérique ou d'un symbole d'affichage similaire.

3. Dispositif d'affichage pouvant être rétro-éclairé selon la revendication 2, **caractérisé en ce que** l'impression est appliquée sur la face avant (18) de la feuille en matière plastique (16).

4. Dispositif d'affichage pouvant être rétro-éclairé selon la revendication 3, **caractérisé en ce que** l'impression présente des couleurs différentes.

5. Dispositif d'affichage pouvant être rétro-éclairé selon la revendication 4, **caractérisé en ce qu'**au moins un champ à symbole (26, 28) peut être rétro-éclairé avec une lumière monochrome.

6. Dispositif d'affichage pouvant être rétro-éclairé selon la revendication 3, **caractérisé en ce que** l'impression est monochrome.

7. Dispositif d'affichage pouvant être rétro-éclairé selon les revendications 3 et 6, **caractérisé en ce qu'**il est prévu, à l'intérieur d'au moins un champ à symbole (28), au moins une barrette (36) obstruant la lumière, réalisée dans une matière plastique moulée par injection, située à distance de la face arrière (22) de la feuille en matière plastique (16).

8. Dispositif d'affichage pouvant être rétro-éclairé selon la revendication 7, **caractérisé en ce que** les zones, séparées par au moins une barrette (36) obstruant la lumière, d'au moins un champ à symbole (28) peuvent être rétro-éclairées par de la lumière de différentes couleurs.

9. Dispositif d'affichage pouvant être rétro-éclairé comportant
- un élément d'écran (14) présentant une face avant (18) avec au moins un champ à symbole (26, 28) pouvant être rétro-éclairé et une face arrière (22) opposée à la face avant (18),
- la face avant (18) étant formée par une feuille en matière plastique (16) transparente, munie d'une peinture translucide (20) et
- la face arrière (22) étant formée par injection, sur toute la surface, de matière plastique transparente moulée par injection contre la feuille en matière plastique.

10. Dispositif d'affichage pouvant être rétro-éclairé selon la revendication 9, **caractérisé en ce que** la feuille en matière plastique (16) est imprimée à l'intérieur d'au moins un champ à symbole (26, 28) pour la production d'un symbole graphique, d'un symbole alphabétique et/ou numérique ou d'un symbole d'affichage similaire.

11. Dispositif d'affichage pouvant être rétro-éclairé selon la revendication 10, **caractérisé en ce que** l'impression est appliquée sur la face avant (18) de la feuille en matière plastique (16).

12. Dispositif d'affichage pouvant être rétro-éclairé selon la revendication 11, **caractérisé en ce que** l'impression présente des couleurs différentes.

13. Dispositif d'affichage selon la revendication 12, **caractérisé en ce qu'**au moins un champ à symbole (26, 28) peut être rétro-éclairé avec une lumière monochrome.
